# EUROPÄISCHE PATENTSCHRIFT

(11) **EP 1 864 014 B1**
(45) Veröffentlichungstag und Bekanntmachung des Hinweises auf die Patenterteilung: **11.11.2009**
(21) Anmeldenummer: 06701161.9
(22) Anmeldetag: 25.01.2006
(51) Int. Cl.: F02M 55/02

(54) **KRAFTSTOFFEINSPRITZEINRICHTUNG FÜR EINE MEHRZYLINDRIGE BRENNKRAFTMASCHINE**
FUEL INJECTION DEVICE FOR A MULTI-CYLINDER INTERNAL COMBUSTION ENGINE
DISPOSITIF D'INJECTION DE CARBURANT POUR UN MOTEUR THERMIQUE A PLUSIEURS CYLINDRES

(30) Priorität: 21.03.2005 DE 102005012928
(43) Veröffentlichungstag der Anmeldung: 12.12.2007
(73) Patentinhaber: ROBERT BOSCH GMBH, 70442 Stuttgart (DE)
(72) Erfinder: PAUER, Thomas, 71691 Freiberg (DE)
(86) Internationale Anmeldenummer: PCT/EP2006/050448
(87) Internationale Veröffentlichungsnummer: WO 2006/100142

(56) Entgegenhaltungen:
- EP-A- 0 299 337
- EP-A- 1 260 704
- WO-A-2004/013487
- WO-A-2005/042966
- US-A1- 2004 187 848
- US-B1- 6 220 224

## Beschreibung

Die Erfindung geht aus von einer Kraftstoffeinspritzeinrichtung für eine mehrzylindrige Brennkraftmaschine nach der Gattung des Anspruchs 1.

Eine solche Kraftstoffeinspritzeinrichtung ist durch die US-A-2004/0 187 848 bekannt. Diese Kraftstoffeinspritzeinrichtung weist eine Hochdruckpumpe und jeweils einen Injektor für jeden Zylinder der Brennkraftmaschine auf. Der Injektor ist zumindest mittelbar über eine hydraulische Leitung mit der Hochdruckpumpe verbunden. Die Injektoren sind über die hydraulischen Leitungen in Reihe miteinander verbunden, wobei nur ein erster der Injektoren direkt mit der Hochdruckpumpe verbunden ist. Nachteilig bei dieser bekannten Kraftstoffeinspritzeinrichtung ist, dass die Druckversorgung der in Reihe geschalteten Injektoren unter Umständen nicht ausreichend sichergestellt ist.

### Vorteile der Erfindung

Die erfindungsgemäße Kraftstoffeinspritzeinrichtung mit den Merkmalen gemäß Anspruch 1 hat demgegenüber den Vorteil, dass durch die direkte Verbindung sowohl des ersten Injektors als auch des letzten Injektors mit der Hochdruckpumpe die ausreichende Druckversorgung aller Injektoren sichergestellt ist.

In den abhängigen Ansprüchen sind vorteilhafte Ausgestaltungen und Weiterbildungen der erfindungsgemäßen Kraftstoffeinspritzeinrichtung angegeben.

### Zeichnung

Mehrere Ausführungsbeispiele der Erfindung sind in der Zeichnung dargestellt und in der nachfolgenden Beschreibung näher erläutert. Es zeigen Figur 1 eine Kraftstoffeinspritzeinrichtung für eine Brennkraftmaschine in vereinfachter Darstellung, Figur 2 einen Injektor der Kraftstoffeinspritzeinrichtung in vergrößerter Darstellung und die Figuren 3 und 4 die Kraftstoffeinspritzeinrichtung gemäß zweier Ausführungsbeispiele.

### Beschreibung der Ausführungsbeispiele

In den Figuren 1 bis 4 ist eine Kraftstoffeinspritzeinrichtung für eine mehrzylindrige Brennkraftmaschine dargestellt, die vorzugsweise eine selbstzündende Brennkraftmaschine eines Kraftfahrzeugs ist. Die Kraftstoffeinspritzeinrichtung weist eine Hochdruckpumpe 10 auf, durch die Kraftstoff unter Hochdruck gefördert wird. An jedem Zylinder der Brennkraftmaschine ist ein Injektor 12 angeordnet, durch den Kraftstoff in den Brennraum des Zylinders eingespritzt werden kann. In den Figuren 1 bis 4 sind dabei nur einige der Injektoren 12 dargestellt, wobei weitere Injektoren bis zum letzten Injektor 12d durch Punkte angedeutet sind. Der Injektor 12 weist wie in Figur 2 dargestellt ein Kraftstoffeinspritzventil 14, durch das Kraftstoff in den Brennräum des Zylinders eingespritzt wird, und einen elektrisch betätigten Aktor 16 auf. Durch den Aktor 16 wird die Öffnungs- und Schließbewegung eines Einspritzventilglieds 15 des Kraftstoffeinspritzventils 14 gesteuert. Der Aktor 16 ist vorzugsweise ein piezoelektrischer Aktor, der abhängig von einer an diesen angelegten elektrischen Spannung seine Größe ändert. Durch diese Größenänderung kann eine Schaltfunktion erzielt werden, mittels der das Einspritzventilglied 15 geöffnet bzw. geschlossen werden kann. Der Aktor 16 wird von einer elektronischen Steuereinrichtung 18 angesteuert. Der Aktor 16 ist in einem kraftstoffgefüllten Raum 20 in einem Gehäuse 22 des Injektors 12 angeordnet. Der Aktor 16 kann beispielsweise auf einen Kolben 17 wirken, durch den ein Steuerraum 19 begrenzt wird, wobei das Einspritzventilglied 15 durch den im Steuerraum 19 herrschenden Druck in Schließrichtung beaufschlagt ist. Der Kolben 17 wird durch eine vorgespannte Feder 21 in Anlage am Aktor 16 gehalten. Das Einspritzventilglied 15 wird außerdem durch eine vorgespannte Feder 23 in Schließrichtung beaufschlagt. Wenn an den Aktor 16 durch die Steuereinrichtung 18 eine elektrische Spannung angelegt ist, so dehnt sich dieser aus und drückt den Kolben 17 in den Steuerraum 19, in dem somit ein hoher Druck herrscht, durch den das Einspritzventilglied 15 in seiner Schließstellung gehalten wird, so dass keine Kraftstoffeinspritzung erfolgt. Wenn durch die Steuereinrichtung 18 keine elektrische Spannung an den Aktor 16 angelegt wird, so verringert dieser seine Ausdehnung, so dass der Kolben 17 durch die Feder 21 aus dem Steuerraum 19 herausbewegt wird, wodurch der Druck im Steuerraum 19 sinkt. Das Einspritzventilglied 15 wird dann durch den auf dieses in Öffnungsrichtung wirkenden Hochdruck gegen den im Steuerraum 19 herrschenden geringen Druck und gegen die Kraft der Feder 23 in seine Öffnungsstellung bewegt, so dass Kraftstoff eingespritzt wird.

Am Gehäuse 22 des Injektors 12 sind zwei Hochdruckanschlüsse 24 vorgesehen, über die unter Hochdruck stehender Kraftstoff dem Injektor 12 zugeführt wird bzw. von diesem weitergeführt wird. Die Hochdruckanschlüsse 24 sind mit dem Raum 20 verbunden, in dem der Aktor 16 angeordnet ist. Außerdem sind die Hochdruckanschlüsse 24 über den Raum 20 mit dem Kraftstoffeinspritzventil 14 verbunden, um diesem den für die Kraftstoffeinspritzung erforderlichen Kraftstoff zuzuführen. Der Raum 20 bildet dabei einen Hochdruckspeicher, aus dem der Kraftstoff zur Einspritzung entnommen wird. Der Raum 20 besitzt dabei ein ausreichend großes Volumen, um das für die Kraftstoffeinspritzung erforderliche Kraftstoffvolumen speichern zu können. Das Volumen des Raums 20 kann zwischen 1 und 5 cm³, beispielsweise etwa 2 cm³ betragen.

Bei einer in Figur 1 dargestellten Ausführungsform der Kraftstoffeinspritzeinrichtung ist abweichend von der Erfindung nur ein erster Injektor 12a der Injektoren 12 mit der Hochdruckpumpe 10 verbunden, wobei eine vom Hochdruckauslass der Hochdruckpumpe 10 abführende hydraulische Leitung 26 mit einem Hochdruckanschluss 24 des Injektors 12a verbunden ist. Vorzugsweise ist der mit der Hochdruckpumpe 10 verbundene erste Injektor 12a der am nächsten zur Hochdruckpumpe 10 angeordnete Injektor der Brennkraftmaschine. Die Zylinder der Brennkraftmaschine und damit auch die diesen zugeordneten Injektoren 12 sind in Reihe angeordnet. Mit dem anderen Hochdruckanschluss 24 des ersten Injektors 12a ist eine hydraulische Leitung 27 verbunden, die zu einem anderen Injektor 12b führt und mit einem Hochdruckanschluss 24 dieses Injektors 12b verbunden ist. Vorzugsweise ist der Injektor 12b benachbart zum ersten Injektor 12a angeordnet. Mit dem anderen Hochdruckanschluss 24 des Injektors 12b ist eine hydraulische Leitung 27 verbunden, die wiederum zu einem anderen, vorzugsweise benachbart angeordneten Injektor 12 führt und mit einem Hochdruckanschluss 24 dieses Injektors 12 verbunden ist. Der letzte Injektor 12d ist nur über eine an einem von dessen beiden Hochdruckanschlüssen 24 angeschlossene hydraulische Leitung 27 mit dem vorhergehenden benachbarten Injektor verbunden, während an dessen anderem Hochdruckanschluss 24 ein Drucksensor 28 angeordnet ist. Alternativ kann der Drucksensor 28 auch an einem anderen Injektor 12, in einer der hydraulischen Leitungen 27 zwischen den Injektoren 12, in der hydraulischen Leitung 26 zwischen der Hochdruckpumpe 10 und dem ersten Injektor 12a oder an der Hochdruckpumpe 10 angeordnet sein. Die Injektoren 12 der Zylinder der Brennkraftmaschine sind hydraulisch in Reihe miteinander verbunden, wobei nur der erste Injektor 12a direkt mit der Hochdruckpumpe 10 verbunden ist.

Der Drucksensor 28 ist mit der elektrischen Steuereinrichtung 18 verbunden und liefert dieser ein Signal für den tatsächlich in den Injektoren 12 herrschenden Druck. Auf der Saugseite der Hochdruckpumpe 10 ist eine Kraftstoffzumesseinrichtung 30 angeordnet, durch die die von der Hochdruckpumpe 10 angesaugte und unter Hochdruck geförderte Kraftstoffmenge verändert werden kann. Durch die Kraftstoffzumesseinrichtung 30 kann beispielsweise ein veränderlicher Durchflussquerschnitt auf der Saugseite der Hochdruckpumpe 10 eingestellt werden. Vorzugsweise wird der Saugseite der Hochdruckpumpe 10 Kraftstoff aus einem Vorratsbehälter 32 mittels einer Förderpumpe 34 zugeführt, wobei die Kraftstoffzumesseinrichtung 30 zwischen der Förderpumpe 34 und der Hochdruckpumpe 10 angeordnet ist. Durch die Steuereinrichtung 18 wird die Kraftstoffzumesseinrichtung 30 derart angesteuert, dass die Hochdruckpumpe 10 eine Kraftstoffmenge unter Hochdruck zu den Injektoren 12 fördert, wie sie erforderlich ist, um in den Injektoren 12 einen vorgegebenen Druck für die Kraftstoffeinspritzung aufrechtzuerhalten.

Es kann vorgesehen sein, dass die Hochdruckpumpe 10 nur ein einziges Pumpenelement aufweist, wobei die zum ersten Injektor 12a führende hydraulische Leitung 26 am Auslass dieses Pumpenelements angeschlossen ist. Alternativ kann auch vorgesehen sein, dass die Hochdruckpumpe 10 mehrere Pumpenelemente aufweist, beispielsweise zwei oder drei Pumpenelemente, wobei die Auslässe der Pumpenelemente zu einem gemeinsamen Anschluss an der Hochdruckpumpe 10 zusammengeführt sind, an dem die zum ersten Injektor 12a führende hydraulische Leitung 26 angeschlossen ist.

In Figur 3 ist die Kraftstoffeinspritzeinrichtung gemäß einem ersten Ausführungsbeispiel dargestellt, bei dem der grundsätzliche Aufbau gleich ist wie bei der Ausführungsform gemäß Figur 1. Abweichend zur Ausführungsform gemäß Figur 1 ist hier jedoch auch der letzte Injektor 12d über eine hydraulische Leitung 26 direkt mit der Hochdruckpumpe 10 verbunden. Der letzte Injektor 12d ist außerdem wie bei der Ausführungsform gemäß Figur 1 mit dem diesem benachbarten Injektor über eine hydraulische Leitung 27 verbunden. An der Hochdruckpumpe 10 sind hierbei zwei Hochdruckauslässe vorgesehen, von denen einer mit dem ersten Injektor 12a und der andere mit dem letzten Injektor 12d verbunden ist. Der Drucksensor 28 kann an einem der Injektoren 12, in einer hydraulischen Leitung 27 zwischen den Injektoren 12 oder in einer hydraulischen Leitung 26 zwischen der Hochdruckpumpe 10 und einem der Injektoren 12 oder an der Hochdruckpumpe 10 angeordnet sein. Wenn die Hochdruckpumpe 10 nur ein Pumpenelement aufweist, so müssen an diesem zwei Hochdruckanschlüsse vorgesehen sein zum Anschließen der beiden zu den Injektoren 12a und 12d führenden hydraulischen Leitungen 26. Wenn die Hochdruckpumpe 10 zwei Pumpenelemente aufweist, so ist die hydraulische Leitung 26 zum ersten Injektor 12a am Auslass des einen Pumpenelements angeschlossen und die hydraulische Leitung 26 zum letzten Injektor 12d ist am Auslass des anderen Pumpenelements angeschlossen. Wenn die Hochdruckpumpe 10 mehr als zwei Pumpenelemente aufweist, so sind deren Auslässe zu zwei Hochdruckanschlüssen an der Hochdruckpumpe 10 zusammengeführt, wobei an jedem Hochdruckanschluss eine zu einem Injektor 12a bzw. 12d führende hydraulische Leitung 26 angeschlossen ist.

In Figur 4 ist die Kraftstoffeinspritzeinrichtung gemäß einem zweiten Ausführungsbeispiel dargestellt, bei dem jeweils der der Hochdruckpumpe 10 am nächsten angeordnete Injektor 12a, 12d jeder Zylinderreihe über jeweils eine hydraulische Leitung 26 mit der Hochdruckpumpe 10 verbunden ist. Die übrigen Injektoren 12 sind jeweils durch die hydraulischen Leitungen 27 untereinander in Reihe verbunden. Die Ausbildung der Hochdruckpumpe 10 ist wie beim zweiten Ausführungsbeispiel beschrieben.

Zusätzlich kann bei der Kraftstoffeinspritzeinrichtung ein Druckregelventil 36 vorgesehen sein durch das der in den Injektoren 12 herrschende Druck verändert werden kann. Das Druckregelventil 36 kann beispielsweise an der Hochdruckpumpe 10 angeordnet sein. Alternativ kann das Druckregelventil 36 auch am letzten Injektor 12d angeordnet sein. Das Druckregelventil 36 und der Drucksensor 28 können auch an einer beliebigen anderen Stelle angeordnet sein. Das Druckregelventil 36 ist mit der Steuereinrichtung 18 verbunden und wird durch diese angesteuert, um den in den Injektoren 12 herrschenden Druck auf einen vorgegebenen Wert einzustellen. Bei Ansteuerung des Druckregelventils 36 durch die Steuereinrichtung 18 kann eine sehr schnelle Änderung des in den Injektoren 12 herrschenden Drucks erreicht werden. Bei Ansteuerung der Kraftstoffzumesseinrichtung 30 durch die Steuereinrichtung 18 kann erreicht werden, dass die Hochdruckpumpe 10 zumindest im wesentlichen nur die für die Kraftstoffeinspritzung erforderliche Kraftstoffmenge unter Hochdruck zu den Injektoren 12 gefördert wird, wodurch die Antriebsleistung für die Hochdruckpumpe 10 gering gehalten werden kann.

## Patentansprüche

1. Kraftstoffeinspritzeinrichtung für eine mehrzylindrige Brennkraftmaschine mit einer Hochdruckpumpe (10) und mit jeweils einem Injektor (12) für jeden Zylinder der Brennkraftmaschine, der zumindest mittelbar über eine hydraulische Leitung (26;27) mit der Hochdruckpumpe (10) verbunden ist, wobei jeder Injektor (12) über eine hydraulische Leitung (26;27) mit der Hochdruckpumpe (10) und/oder mit dem Injektor (12) eines anderen Zylinders der Brennkraftmaschine verbunden ist, wobei die Injektoren (12) über die hydraulischen Leitungen (26;27) in Reihe miteinander verbunden sind, **dadurch gekennzeichnet, dass** ein erster und ein letzter der Injektoren (12a,12d) direkt mit der Hochdruckpumpe (10) verbunden ist.

2. Kraftstoffeinspritzeinrichtung nach Anspruch 1, **dadurch gekennzeichnet, dass** jeder Injektor (12) wenigstens einen Speicherraum (20) aufweist, der mit den hydraulischen Leitungen (26;27) verbunden ist.

3. Kraftstoffeinspritzeinrichtung nach Anspruch 1 oder 2, **dadurch gekennzeichnet, dass** jeder Injektor (12) zwei Hochdruckanschlüsse (24) für die hydraulischen Leitungen (26;27) aufweist.

4. Kraftstoffeinspritzeinrichtung nach einem der vorstehenden Ansprüche, **dadurch gekennzeichnet, dass** an der Hochdruckpumpe (10), an einem der Injektoren (12), in einer hydraulischen Leitung (27) zwischen den Injektoren (12) oder in einer hydraulischen Leitung (26) zwischen der Hochdruckpumpe (10) und einem der Injektoren (12) wenigstens ein Drucksensor (28) angeordnet ist.

5. Kraftstoffeinspritzeinrichtung nach Anspruch 4, **dadurch gekennzeichnet, dass** der wenigstens eine Drucksensor (28) mit einer elektrischen Steuereinrichtung (18) verbunden ist und dass der Hochdruckpumpe (10) eine Kraftstoffzumesseinrichtung (30) vorgeschaltet ist, die durch die Steuereinrichtung (18) in Abhängigkeit von dem durch den Drucksensor (28) erfassten Druck angesteuert wird.

6. Kraftstoffeinspritzeinrichtung nach einem der vorstehenden Ansprüche, **dadurch gekennzeichnet, dass** an der Hochdruckpumpe (10), an einem der Injektoren (12), in einer hydraulischen Leitung (27) zwischen den Injektoren (12) oder in einer hydraulischen Leitung (26) zwischen der Hochdruckpumpe (10) und einem der Injektoren (12) wenigstens ein Druckregelventil (36) angeordnet ist, das durch eine elektrische Steuereinrichtung (18) angesteuert wird.

7. Kraftstoffeinspritzeinrichtung nach einem der vorstehenden Ansprüche, **dadurch gekennzeichnet, dass** die Hochdruckpumpe (10) ein einziges Pumpenelement aufweist, mit dem der erste und der letzte der Injektoren (12a, 12d) über eine hydraulische Leitung (26) verbunden ist.

8. Krafstoffeinspritzeinrichtung nach einem der Ansprüche 1 bis 6, **dadurch gekennzeichnet, dass** die Hochdruckpumpe (10) mehrere Pumpenelemente aufweist, die mit einem gemeinsamen Hochdruckanschluss der Hochdruckpumpe (10) verbunden sind, mit dem der erste und der letzte der Injektoren (12a, 12d) über eine hydraulische Leitung (26) verbunden ist.

9. Kratstoffeinspritzeinrichtung nach einem der Ansprüche 1 bis 6, **dadurch gekennzeichnet, dass** die Hochdruckpumpe (10) zwei Pumpenelemente aufweist, mit denen der erste bzw. der letzte der Injektoren (12a, 12d) über jeweils eine hydraulische Leitung (26) verbunden ist.

## Claims

1. Fuel injection device for a multi-cylinder internal combustion engine, having a high-pressure pump (10) and having in each case one injector (12) for each cylinder of the internal combustion engine, which injector (12) is connected at least indirectly by means of a hydraulic line (26;27) to the high-pressure pump (10), with each injector (12) being connected by means of a hydraulic line (26;27) to the high-pressure pump (10) and/or to the injector (12) of another cylinder of the internal combustion engine, with the injectors (12) being connected to one another in series by means of the hydraulic lines (26;27), **characterized in that** a first injector (12a) and a final injector (12d) are connected directly to the high-pressure pump (10).

2. Fuel injection device according to Claim 1, **characterized in that** each injector (12) has at least one accumulator chamber (20) which is connected to the hydraulic lines (26;27).

3. Fuel injection device according to Claim 1 or 2, **characterized in that** each injector (12) has two high-pressure connections (24) for the hydraulic lines (26;27).

4. Fuel injection device according to one of the preceding claims, **characterized in that** at least one pressure sensor (28) is arranged at the high-pressure pump (10), at one of the injectors (12), in a hydraulic line (27) between the injectors (12) or in a hydraulic line (26) between the high-pressure pump (10) and one of the injectors (12).

5. Fuel injection device according to Claim 4, **characterized in that** the at least one pressure sensor (28) is connected to an electric control device (18) and **in that** a fuel metering device (30) is connected upstream of the high-pressure pump (10), which fuel metering device (30) is activated by the control device (18) as a function of the pressure measured by the pressure sensor (28).

6. Fuel injection device according to one of the preceding claims, **characterized in that** at least one pressure regulating valve (36) which is activated by an electric control device (18) is arranged at the high-pressure pump (10), at one of the injectors (12), in a hydraulic line (27) between the injectors (12) or in a hydraulic line (26) between the high-pressure pump (10) and one of the injectors (12).

7. Fuel injection device according to one of the preceding claims, **characterized in that** the high-pressure pump (10) has a single pump element to which the first injector (12a) and the final injector (12d) are connected by means of a hydraulic line (26).

8. Fuel injection device according to one of Claims 1 to 6, **characterized in that** the high-pressure pump (10) has a plurality of pump elements which are connected to a common high-pressure connection of the high-pressure pump (10), to which common high-pressure connection the first injector (12a) and the final injector (12d) are connected by means of a hydraulic line (26).

9. Fuel injection device according to one of Claims 1 to 6, **characterized in that** the high-pressure pump (10) has two pump elements to which the first injector (12a) and the final injector (12d) are connected respectively by means of in each case one hydraulic line (26).

## Revendications

1. Dispositif d'injection de carburant pour un moteur à combustion interne à plusieurs cylindres comprenant une pompe haute pression (10) et à chaque fois un injecteur (12) pour chaque cylindre du moteur à combustion interne, qui est connecté au moins de manière indirecte par le biais d'une conduite hydraulique (26 ; 27) à la pompe haute pression (10), chaque injecteur (12) étant connecté par le biais d'une conduite hydraulique (26 ; 27) à la pompe haute pression (10) et/ou à l'injecteur (12) d'un autre cylindre du moteur à combustion interne, les injecteurs (12) étant connectés les uns aux autres en série par le biais des conduites hydrauliques (26 ; 27), **caractérisé en ce qu'**un premier et un dernier des injecteurs (12a, 12d) sont connectés directement à la pompe haute pression (10).

2. Dispositif d'injection de carburant selon la revendication 1, **caractérisé en ce que** chaque injecteur (12) présente au moins un espace d'accumulation (20) qui est connecté aux conduites hydrauliques (26 ; 27).

3. Dispositif d'injection de carburant selon la revendication 1 ou 2, **caractérisé en ce que** chaque injecteur (12) présente deux raccords haute pression (24) pour les conduites hydrauliques (26 ; 27).

4. Dispositif d'injection de carburant selon l'une quelconque des revendications précédentes, **caractérisé en ce que** l'on dispose au moins un capteur de pression (28) sur la pompe haute pression (10), sur l'un des injecteurs (12), dans une conduite hydraulique (27) entre les injecteurs (12) ou dans une conduite hydraulique (26) entre la pompe haute pression (10) et l'un des injecteurs (12).

5. Dispositif d'injection de carburant selon la revendication 4, **caractérisé en ce que** l'au moins un capteur de pression (28) est connecté à un dispositif de commande électrique (18) et **en ce que** la pompe haute pression (10) est montée en aval d'un dispositif de dosage de carburant (30) qui est commandé par le dispositif de commande (18) en fonction de la pression détectée par le capteur de pression (28).

6. Dispositif d'injection de carburant selon l'une quelconque des revendications précédentes, **caractérisé en ce que** l'on dispose au moins une soupape de régulation de la pression (36) sur la pompe haute pression (10), sur l'un des injecteurs (12), dans une conduite hydraulique (27) entre les injecteurs (12) ou dans une conduite hydraulique (26) entre la pompe haute pression (10) et l'un des injecteurs (12), la soupape de régulation de la pression (36) étant commandée par un dispositif de commande électrique (18).

7. Dispositif d'injection de carburant selon l'une quelconque des revendications précédentes, **caractérisé en ce que** la pompe haute pression (10) présente un élément de pompe unique auquel le premier et le dernier des injecteurs (12a, 12d) sont connectés par le biais d'une conduite hydraulique (26).

8. Dispositif d'injection de carburant selon l'une quelconque des revendications 1 à 6, **caractérisé en ce que** la pompe haute pression (10) présente plusieurs éléments de pompe qui sont connectés à un raccord haute pression commun de la pompe haute pression (10), auquel le premier et le dernier des injecteurs (12a, 12d) sont connectés par le biais d'une conduite hydraulique (26).

9. Dispositif d'injection de carburant selon l'une quelconque des revendications 1 à 6, **caractérisé en ce que** la pompe haute pression (10) présente deux éléments de pompe auxquels le premier ou le deuxième des injecteurs (12a, 12d) est connectés par le biais d'une conduite hydraulique (26).
